# EUROPÄISCHE PATENTSCHRIFT

(11) **EP 2 641 708 B1**
(45) Veröffentlichungstag und Bekanntmachung des Hinweises auf die Patenterteilung: **18.11.2020**
(21) Anmeldenummer: 13156697.8
(22) Anmeldetag: 26.02.2013
(51) Int. Cl.: B26D 5/00, B65H 29/20, B65H 35/06, B65H 29/12, B26D 7/32, B26D 7/00

(54) **Schneidevorrichtung**
Cutting device
Dispositif de coupe

(30) Priorität: 20.03.2012 DE 102012005459
(43) Veröffentlichungstag der Anmeldung: 25.09.2013
(73) Patentinhaber: Müller Martini Holding AG, 6052 Hergiswil (CH)
(72) Erfinder: Matthes, Wolfgang, Dr., 04808 Wurzen/ OT Sachsendorf (DE); Steinert, Andreas, 04824 Beucha (DE)

(56) Entgegenhaltungen:
- EP-A1- 1 152 310
- DE-A1- 10 204 296
- DE-A1-102006 011 389
- DE-A1-102006 051 040
- DE-C1- 10 160 382

## Beschreibung

Die Erfindung betrifft eine Vorrichtung zum gleichzeitigen, dreiseitigen Beschnitt von Produkten gemäß dem Oberbegriff von Anspruch 1 und ein Verfahren zum kontrollierten Transport von Produkten durch die Schneidstationen einer solchen Vorrichtung.

Bei der Herstellung von Broschuren werden an Sammelheftern die zusammengetragenen und gehefteten Produkte in einer Vorrichtung zum dreiseitigen Beschnitt, etwa einem Trimmer, geschnitten. Dies erfolgt in den Schneidestationen für den Vorderkantenbeschnitt und den Kopf- bzw. Fußbeschnitt durch bewegte Obermesser gegen feststehende Untermesser oder Schneidleisten.

Aus der EP 1 152 310 A1 ist ein solcher Trimmer bekannt. Der Trimmer weist eine gemeinsame Obermesserbrücke auf, die über einen Servomotor in einer Hubbewegung betreibbar ist. An der Obermesserbrücke sind die Obermesser für den Vorderkantenbeschnitt und für den Kopf- und Fußbeschnitt befestigt. Der Vorderkantenbeschnitt erfolgt hierbei in einer ersten Schneidstation und der Kopf- und Fußbeschnitt in einer zweiten Schneidstation. Zum Transport der Produkte in die Schneidstationen und aus diesen heraus weist der Trimmer eine Transportvorrichtung für die Produkte auf. Die Durchführung des dreiseitigen Beschnitts erfolgt hierbei in einzelnen Schritten. Das Transportsystem transportiert das Produkt in die erste Schneidstation und bringt das Produkt positionsgenau zum Stillstand. Dann erfolgt der Vorderkantenbeschnitt. Anschließend wird das Produkt durch das Transportsystem in eine zweite Schneidestation transportiert und positionsgenau zum Stillstand gebracht. Dann erfolgt der Kopf- und Fußbeschnitt. Anschließend wird das dreiseitige beschnittene Produkt in die Auslage transportiert. Das aus der EP 1 152 310 A1 bekannte Transportsystem besteht aus kopf- und fußseitigen Bänderpaaren, zwischen denen das Produkt kraftschlüssig geklemmt wird. Die Bänderpaare werden hierbei über durchgehende Antriebswellen von einem unabhängigen Antrieb, beispielsweise einem Servomotor, angetrieben.

Bei der Übergabe des Produktes an eine nachgelagerte Transport- oder Verarbeitungseinrichtung, wie zum Beispiel ein Auslageband oder einen Kreuzleger zum Stapeln der Produkte, treten Geschwindigkeitsdifferenzen zum Transportsystem des Trimmers auf. Bei hohem Geschwindigkeitsüberschuss der Produkte zur Geschwindigkeit des Transportsystems der nachfolgenden Verarbeitungseinrichtung kommt es somit zum unkontrollierten Abbremsen der Produkte und damit zur Lageabweichung des Produktes in Transportrichtung. Diese Lageabweichungen sind unter anderem abhängig vom Produktformat und von der Maschinengeschwindigkeit und können zu Störungen in der nachfolgenden Transport- oder Bearbeitungsvorrichtung führen. Solche Störungen können beispielsweise auftreten, wenn dem Kreuzleger zwei aufeinander folgende Produkte mit zu geringem Abstand zugeführt werden und dadurch einen Stau verursachen

Aufgabe der vorliegenden Erfindung ist es, eine Vorrichtung zu schaffen, die die Nachteile des Standes der Technik vermeidet und einen kontrollierten Transport der Produkte gewährleistet.

Gelöst wird diese Aufgabe durch eine Vorrichtung gemäß dem kennzeichnenden Teil von Anspruch 1 und ein Verfahren gemäß den Verfahrensschritten von Anspruch 5.

Vorteilhafte Weiterbildungen der Erfindung ergeben sich aus den Unteransprüchen sowie aus der Beschreibung der Ausführungsbeispiele und den zugehörigen Zeichnungen.

Eine erfindungsgemäße Ausführungsform einer Vorrichtung zum gleichzeitigen dreiseitigen Beschnitt von Produkten weist mehrere Schneidstationen auf. Weiterhin weist die Vorrichtung eine gemeinsame Obermesserbrücke auf, die sich durch die Schneidstationen erstreckt. Die Obermesserbrücke ist über einen ersten Antrieb in einer Hubbewegung betreibbar. An der Obermesserbrücke sind wenigstens die Messer zum Vorderkantenbeschnitt sowie zum Kopf- und Fußbeschnitt befestigt. Die Produkte werden mittels einer Transporteinrichtung mit kopfseitigen und fußseitigen Bänderpaaren durch die Schneidstationen der Vorrichtung transportiert. Die Transportvorrichtung wird durch mindestens einen zweiten Antrieb angetrieben. Die Antriebe für die Hubeinrichtung und die Transporteinrichtung sind jeweils als eigenständige, voneinander unabhängige Antriebe ausgeführt und über eine Steuereinrichtung miteinander verbunden. In Transportrichtung der Produkte, stromabwärts der Transporteinrichtung, weist die Vorrichtung eine weitere Auslagetransporteinrichtung auf. Die Auslagetransporteinrichtung wird von einem weiteren eigenständigen, unabhängigen Antrieb angetrieben, der über eine Steuereinrichtung mit den anderen unabhängigen Antrieben der Vorrichtung verbunden ist.

Aufgrund der eigenständigen Antriebe und der Steuerung dieser Antriebe wird das Produkt aufgrund spezieller, veränderbarer Bewegungsprofile der Antriebe vollständig kontrolliert transportiert und es treten keine Lageabweichungen auf.

In einer vorteilhaften Ausführungsform weist die Auslagetransportvorrichtung einen Servoantrieb, einen Zahnriemenantriebsstrang sowie Walzen zum Transport der Produkte auf. Durch diese Konstellation ist eine besonders einfache Übernahme sowie Geschwindigkeitsanpassung beim Transport der Produkte möglich.

In einer weiteren vorteilhaften Ausführungsform sind die unabhängigen Antriebe als Servomotoren ausgeführt, die über entsprechende Steuereinheiten zum Austausch von Daten und / oder Steuersignalen untereinander verbunden sind. Vorteilhaft ist darüber hinaus auch eine zentrale Steuerung für diese einzelnen Antriebe.

Weiterhin ist es möglich, eine Optimierung der Bewegungsabläufe der Messerbewegung, des Transportsystems und des Auslagetransporters durchzuführen, indem bei der Übergabe des Produktes von der Transporteinrichtung an die Auslagetransporteinrichtung die Transportgeschwindigkeiten beider Einrichtungen im Wesentlichen solange übereinstimmen, bis das Produkt vollständig an die Auslagetransporteinrichtung übergeben wurde. Erst danach wird das Produkt durch die Auslagetransporteinrichtung auf ein Geschwindigkeitsprofil der nachgelagerten Bearbeitungsvorrichtung angepasst (bei einer Auslage dementsprechend abgebremst).

Weitere vorteilhafte Ausführungen der Erfindung werden anhand der nachfolgenden Figuren dargestellt.

Es zeigen im Einzelnen:
- Figur 1A: eine Schneidevorrichtung mit Transportvorrichtung gemäß dem Stand der Technik
- Figur 1B: eine Ansicht der Antriebe einer Vorrichtung gemäß Figur 1A
- Figur 2: eine erfindungsgemäße Schneidevorrichtung mit Auslagetransporteinrichtung
- Figur 3: Teile der Transportvorrichtungen innerhalb einer erfindungsgemäßen Vorrichtung von Figur 2
- Figur 4: die Transportvorrichtungen
- Figur 5: ein Bewegungsprofil der Transporteinrichtung
- Figur 6: ein Bewegungsprofil der Auslagetransporteinrichtung.

Ein repräsentatives Beispiel für eine Schneidvorrichtung 19 zum Randbeschneiden mit getrennten Antriebsvorrichtungen gemäß dem Stand der Technik wird in Fig. 1A gezeigt. Ein erster Antriebsmotor 1 realisiert die Bewegung der Obermesserbrücke 2, an welcher die Obermesser befestigt sind. Die Produktlaufrichtung ist durch Pfeile T gekennzeichnet. Ein zweiter Antriebsmotor 4 treibt über eine erste und zweite durchgehende Antriebswelle 5, 6 die Bänder 7, 8 des Transportsystems 9 an. Für beide Antriebsmotoren 1, 4 sind Steuereinheiten 10, 11 vorgesehen, welche mittels einer Verbindung zum Austausch von Daten und / oder Steuersignalen 12 miteinander kommunizieren können. Weiterhin kann die Verbindung 12 auch zu einer zentralen Maschinensteuereinheit 18 führen.

Die wesentlichen Elemente der die zwei Bewegungsabläufe realisierenden Antriebe sind in der Fig. 1B erkennbar. Der erste Antriebsmotor 1 realisiert vermittels des Zahnriemens 15, der Zahnriemenscheibe 16 und des Getriebes 17 die vertikale unharmonische Oszillationsbewegung der Obermesserbrücke 2. Die Obermesser 3 werden während des Schneidevorgangs gegen Untermesser 13 gedrückt. Der zweite Antriebsmotor 4 treibt vermittels eines mechanischen Getriebes 14 die Wellen 5, 6, so dass die Bänder 7, 8 des Transportsystems bewegt werde. Die Pfeile T geben die Produktlaufrichtung an.

In den Figuren 2 und 3 ist eine erfindungsgemäße Schneideeinrichtung 20 dargestellt, wobei in Figur 3 der besseren Übersichtlichkeit wegen nur die kopfseitige Transportvorrichtung dargestellt ist und die Steuereinheiten sowie die Verbindungen weggelassen wurde. Die Schneideeinrichtung 20 weist eine Obermesserbrücke 25 auf, die durch einen Antriebsmotor 21 in Hubbewegungen versetzt wird. Die Obermesserbrücke 25 erstreckt sich durch alle Schneidstationen, im vorliegenden Beispiel sind es drei: die Station 26 für den Vorderkantenbeschnitt, die Station 27 für den Kopf- und Fußbeschnitt und eine weitere Bearbeitungsstation 28 für spezielle Stanzungen oder für die Nutzentrennung. An der Obermesserbrücke sind entsprechende Obermesser 29, 30, 31, 32 angebracht, die gegen Untermesser 33 bewegt werden und so den Randbeschnitt oder Sonderstanzungen bzw. Nutzentrennung des Produktes 40 durchführen. Das Produkt 40 wird von einer Transporteinrichtung 34 durch die einzelnen Schneidstationen 26, 27, 28 der Vorrichtung 20 transportiert. Die Transporteinrichtung 34 weist hierzu kopfseitige 35, 36 und fußseitige Transportriemenpaare 37, 38 auf, zwischen denen das Produkt 40 geklemmt wird. Angetrieben werden die kopfseitigen Transportriemenpaare 35, 36 durch einen unabhängigen Antriebsmotor 23 und die fußseitigen Transportriemenpaare durch einen unabhängigen Antriebsmotor 22.

Des Weiteren weist die Vorrichtung 20 eine Auslagetransporteinrichtung 39 auf, die der Transporteinrichtung 34 nachgeschaltet ist. Die Auslagetransporteinrichtung 39 weist ebenfalls einen eigenständigen, unabhängigen Antrieb auf.

Die einzelnen unabhängigen Antriebsmotoren 21, 22, 23, 24 sind über ihre zugehörigen Steuereinheiten 47, 48, 49, 52 über eine Verbindung 50 zum Austausch von Daten und / oder Steuersignalen miteinander gekoppelt. Des Weiteren können sie zusätzlich noch mit der zentralen Maschinensteuerung 51 verbunden sein. Hierüber ist es möglich, die jeweiligen Antriebsmotoren 22, 23 und 24 mit einem definierten Bewegungsprofil zu beaufschlagen und so das Produkt 40 aufgrund spezieller, veränderbarer Bewegungsprofile der Antriebe vollständig kontrolliert zu transportieren, ohne dass Lageabweichungen auftreten.

In Figur 4 sind die wesentlichen Bauteile der beiden Transportvorrichtungen 34, 39 dargestellt. Die Transportrichtung der Produkte 40, 40', 40" ist durch die Pfeile T dargestellt. Die Transportvorrichtung 34 erstreckt sich im vorliegenden Ausführungsbeispiel durch drei Schneidestationen. In der ersten Station erfolgt der Vorderkantenbeschnitt mittels Obermesser 29 und Untermesser 33. In der zweiten Station erfolgt der Kopf- und Fußbeschnitt mittels Obermessern 31, 30 und Untermesser 33. In der dritten Station erfolgt eine Nutzentrennung mittels Trennmesser 32 und Untermesser 33. In der zweiten oder dritten Station können zusätzlich auch Sonderstanzungen mittels entsprechender Stanzwerkzeuge 41 vorgenommen werden. Während der Schneidvorgänge steht das Produkt 40 still. Nach Beendigung des jeweiligen Schneidvorgangs wird das Produkt 40 zur nächsten Schneidstation transportiert. Der Transport der Produkte erfolgt mittels zweier Transportriemenpaare 35, 36, 37, 38, die sich paarweise gegenüberstehen und das Produkt jeweils an der Kopf- und Fußseite kraftschlüssig klemmen. Das Produkt 40 wird von der Transportvorrichtung 34 innerhalb der Vorrichtung 20 beschleunigt, positionsgerecht in die jeweilige Schneidstation transportiert und dann bis zum Stillstand abgebremst. Dieser Vorgang wiederholt sich für weitere Bearbeitungsschritte und schließlich zum Transport des Produktes aus der Vorrichtung 20 heraus zu einer der Vorrichtung 20 nachgelagerten Transportvorrichtung, einer Bearbeitungsvorrichtung oder Auslage.

Zur Vermeidung von Lageabweichungen der Produkte 40 bei der Auslage aufgrund von Geschwindigkeitsdifferenzen zwischen dem Transportsystem 34 der Vorrichtung 20 und dem Transportsystem der Auslagevorrichtung, wie beispielsweise einem Auslageband oder Kreuzanleger, weist die Vorrichtung 20 eine der Transportvorrichtung 34 nachgelagerte Auslagetransportvorrichtung 39 auf. Diese wird gebildet aus einem Servomotor 24, einem Zahnriemenantriebsstrang 42 sowie den Walzen 43, 44, 45, 46 zum Transport der Produkte 40 oder Einzelnutzen 40', 40".

Aufgrund der speziellen, veränderbaren Ansteuerung der Antriebsmotoren 22, 23 für das Transportsystem 34 auf der einen Seite sowie des Antriebsmotors 24 für die Auslagetransportvorrichtung 39 ist es somit problemlos möglich, auch Produktübergaben von einem Schrittsystem, wie es das Transportsystem 34 darstellt, zu einem kontinuierlich laufenden System einer Auslegevorrichtung zu gewährleisten, ohne dass es zu einem Verreißen oder Stauchen des zu transportierenden Produktes kommt.

Figur 5 zeigt beispielhaft ein mögliches Bewegungsprofil der Transportvorrichtung 34 während eines gesamten Arbeitstaktes (0 - 360°) der Schneidvorrichtung. Dargestellt in Figur 5 ist im oberen Diagramm der Weg einer Kurvenscheibe in Grad Drehwinkel, im mittleren Diagramm die erste Ableitung als normierte Geschwindigkeit (ds/dPhi) und im unteren Diagramm die zweite Ableitung als normierte Beschleunigung (dv/dPhi), jeweils über 0° - 360° (x-Achse), die einem Maschinentakt entsprechen. Mit 100, 105 ist jeweils der untere Totpunkt der Obermesserbrücke bei 0° bzw. 360° bezeichnet. An diesem Punkt ist der Schneidvorgang abgeschlossen aber das Produkt noch nicht frei. Demzufolge bewegt sich die Transportvorrichtung noch nicht. Beim Punkt 101 ist das Produkt freigegeben und der Transport kann beginnen. Folglich ist am Punkt 101 der Weg der Kurvenscheibe noch Null; ebenso die Geschwindigkeit. Die Beschleunigung der Transportriemen beginnt am Punkt 101, wie aus dem unteren Diagramm der Figur 5 zu erkennen. Die Beschleunigung der Transportriemen erfolgt bis zum Punkt 102 (etwa 164°). Die Kurvenscheibe hat bis hier einen Weg von etwa 130 Grad Drehwinkel zurückgelegt und die Transportriemen bewegen sich mit einer normierten Geschwindigkeit von 3,2. Bis zum Punkt 103 erfolgt keine weitere Beschleunigung, so dass sich die Transportriemen mit gleicher Geschwindigkeit weiter bewegen. Von Punkt 103 bis 104 erfolgt die Anlage des Produktes in der nächsten Schneidestation bzw. die Anlage eines neuen Produktes in der ersten Schneidestation. Demzufolge werden die Transportriemen entsprechend abgebremst bis zum Stillstand. Von Punkt 104 bis 105 stehen die Bänder still. Es erfolgt in der jeweiligen Schneidestation das Abpressen des Produktes mittels nicht näher dargestellter Pressbalken und die Absenkung der Obermesserbrücke bis zum unteren Totpunkt und damit der Randbeschnitt des Produktes 40.

Des Weiteren ist in Figur 5 die Grundgeschwindigkeit 210 der Auslagetransporteinrichtung 39 dargestellt. Die Schnittpunkte 201, 204 mit dem Geschwindigkeitsprofil 211 der Transporteinrichtung 34 ergeben jeweils den Startpunkt zur Beschleunigung bzw. Abbremsung der Auslagetransporteinrichtung 39.

Figur 6 zeigt ein auf Figur 5 basierendes mögliches Bewegungsprofil der Auslagetransportvorrichtung 39. Vom Punkt 200 bis zum Punkt 201 bewegt sich die Auslagetransportvorrichtung mit konstanter Grundgeschwindigkeit 210. Beim Punkt 201 erfolgt eine Beschleunigung der Auslagetransportvorrichtung 39 bis sich beide Transportvorrichtungen 34, 39 anschließend mit gleicher Geschwindigkeit bewegen. Entsprechend erfolgt am Punkt 203 eine Abbremsung der Auslagetransportvorrichtung 39 bis auf die Grundgeschwindigkeit 210. Nachdem die Auslagetransportvorrichtung 39 das Produkt 40 übernommen hat, kann diese auf die Geschwindigkeit (nicht dargestellt) einer nachfolgenden Bearbeitungsstation angepasst werden.

### Bezugszeichenliste

- 1: Antriebsmotor für Obermesserbrücke
- 2: Obermesserbrücke
- 3: Obermesser für Kopf- und Fußbeschnitt
- 4: Antriebsmotor für Transporteinrichtung
- 5: Antriebswelle
- 6: Antriebswelle
- 7: obere Transportbänder
- 8: untere Transportbänder
- 9: Transportsystem
- 10: Steuereinheit
- 11: Steuereinheit
- 12: Verbindung zum Austausch von Daten und / oder Steuersignalen
- 13: Untermesser
- 14: Getriebe
- 15: Zahnriemen
- 16: Zahnriemenscheibe
- 17: Getriebe
- 18: zentrale Maschinensteuerung
- 19: Schneidevorrichtung gemäß Stand der Technik
- 20: erfindungsgemäße Schneideeinrichtung
- 21: Antriebsmotor für Obermesserbrücke
- 22: Antriebsmotor für fußseitiges Transportbänderpaar
- 23: Antriebsmotor für kopfseitiges Transportbänderpaar
- 24: Antriebsmotor für Auslagetransporteinrichtung
- 25: Obermesserbrücke
- 26: Schneidstation für Vorderkantenbeschnitt
- 27: Schneidstation für Kopf- und Fußbeschnitt
- 28: weitere Bearbeitungsstation
- 29: Obermesser für Vorderkantenbeschnitt
- 30: Obermesser für Fußbeschnitt
- 31: Obermesser für Kopfbeschnitt
- 32: Obermesser für Nutzentrennung
- 33: Untermesser
- 34: Transporteinrichtung
- 35: oberer kopfseitiger Transportriemen
- 36: unterer kopfseitiger Transportriemen
- 37: oberer fußseitiger Transportriemen
- 38: unterer fußseitiger Transportriemen
- 39: Auslagetransporteinrichtung
- 40, 40', 40": Produkt
- 41: Stanzwerkzeug
- 42: Zahnriemenantriebsstrang
- 43: Walze
- 44: Walze
- 45: Walze
- 46: Walze
- 47: Steuereinheit
- 48: Steuereinheit
- 49: Steuereinheit
- 50: Verbindung zum Austausch von Daten und / oder Steuersignalen
- 51: zentrale Maschinensteuerung
- 52: Steuereinheit

- 100: Punkt eines Bewegungsprofils
- 101: Punkt eines Bewegungsprofils
- 102: Punkt eines Bewegungsprofils
- 103: Punkt eines Bewegungsprofils
- 104: Punkt eines Bewegungsprofils
- 105: Punkt eines Bewegungsprofils

- 200: Punkt eines Bewegungsprofils
- 201: Punkt eines Bewegungsprofils
- 202: Punkt eines Bewegungsprofils
- 203: Punkt eines Bewegungsprofils
- 204: Punkt eines Bewegungsprofils
- 205: Punkt eines Bewegungsprofils

- 210: Grundgeschwindigkeit der Auslagetransporteinrichtung
- 211: Geschwindigkeitsprofil der Transporteinrichtung

- T: Transportrichtung

## Patentansprüche

1. Vorrichtung (20) zum gleichzeitigen, dreiseitigen Beschnitt von Produkten (40) in mehreren Schneidstationen (26, 27, 28), mit einer gemeinsamen Obermesserbrücke (25), die in einer Hubbewegung betreibbar ist, wobei an der Obermesserbrücke wenigstens Messer zum Vorderkantenbeschnitt (29) sowie Kopf- und Fussbeschnitt (30, 31) der Produkte (40) anbringbar sind, mit einem ersten, die Obermesserbrücke (25) antreibenden Antrieb sowie mit einer Transporteinrichtung (34) mit kopfseitigen und fussseitigen Transportriemenpaaren (35, 36, 37, 38) zum Transportieren der Produkte (40) durch die Schneidstationen(26, 27, 28) der Vorrichtung (20), mit mindestens einem zweiten, die Transporteinrichtung antreibenden Antrieb (22, 23), wobei die Antriebe für die Hubeinrichtung (21) und die Transporteinrichtung (22, 23) als eigenständige, voneinander unabhängige Antriebe ausgeführt sind, die über eine Steuereinrichtung (47, 48, 49, 51) miteinanderverbunden sind,
**dadurch gekennzeichnet,**
**dass** die Vorrichtung in Transportrichtung (T) der Produkte (40), stromabwärts der Transporteinrichtung (34) zum Transportieren der Produkte durch die Schneidstationen eine weitere Auslagetransporteinrichtung (39) aufweist, die einen eigenständigen, unabhängigen Antrieb (24) aufweist, der über eine Steuereinrichtung (52) mit den anderen unabhängigen Antrieben der Vorrichtung verbunden ist.

2. Vorrichtung nach Anspruch 1**,**
**dadurch gekennzeichnet,**
**dass** die Auslagetransportvorrichtung (39) einen Servoantrieb (24), einen Zahnriemenantriebsstrang (42) sowie Walzen (43, 44, 45, 46) zum Transport der Produkte (40) aufweist.

3. Vorrichtung nach Anspruch 1**,**
**dadurch gekennzeichnet,**
**dass** alle unabhängigen Antriebe als Servomotoren (21, 22, 23, 24) ausgeführt sind, die über entsprechende Steuereinheiten (47, 48, 49, 51, 52) miteinander verbunden sind.

4. Vorrichtung nach Anspruch 1,
**dadurch gekennzeichnet,**
**dass** die unabhängigen Antriebe mit einer zentralen Steuereinheit (51) verbunden sind.

5. Verfahren zum kontrollierten Transport von Produkten (40) durch die Schneidstationen (26, 27, 28) einer Vorrichtung (20) nach einem der Ansprüche 1 bis 4 zum Randbeschnitt der Produkte (40) zu einer nachgelagerten Bearbeitungsvorrichtung mit folgenden Schritten:
a) Transport der Produkte durch die Schneidstationen mit einer Transporteinrichtung (34) mit mindestens einem unabhängigen Antrieb (22, 23), der mit einem entsprechenden Bewegungsprofil angetrieben wird,
b) Übergabe des Produktes an eine Auslagetransporteinrichtung (39) mit einem unabhängigen Antrieb (24), wobei die Transportgeschwindigkeiten von Auslagetransporteinrichtung und Transporteinrichtung während der Übergabe im Wesentlichen übereinstimmen,
c) Anpassen der Produktgeschwindigkeit nach Übergabe an die Auslagetransportvorrichtung (39) auf ein Geschwindigkeitsprofil der Transporteinrichtung der nachgelagerten Bearbeitungsvorrichtung.

## Claims

1. Device (20) for cutting products (40) simultaneously on three sides in a plurality of cutting stations (26, 27, 28), having a common upper knife carrier (25) which is able to be operated in a lifting movement, wherein at least knives for front-edge cutting (29) as well as top-and-bottom cutting (30, 31) of the products (40) are able to be attached to the upper knife carrier, having a first drive that drives the upper knife carrier (25) as well as a transportation installation (34) having top-proximal and bottom-proximal transport belt pairs (35, 36, 37, 38) for transporting the products (40) through the cutting stations (26, 27, 28) of the device (20), having at least one second drive (22, 23) that drives the transportation installation, wherein the drives for the lifting installation (21) and the transportation installation (22, 23) are embodied as stand-alone, mutually independent drives which are connected to one another by way of a control installation (47, 48, 49, 51),
**characterized in that**
the device, in the transportation direction (T) of the products (40) downstream of the transportation installation (34), for transporting the products through the cutting stations has a further outfeed transportation installation (39) which has a stand-alone, independent drive (24) which by way of a control installation (52) is connected to the other independent drives of the device.

2. Device according to Claim 1,
**characterized in that**
the outfeed transportation device (39) has a servo drive (24), a timing-belt drive train (42), as well as rollers (43, 44, 45, 46) for transporting the products (40).

3. Device according to Claim 1,
**characterized in that**
all independent drives are embodied as servomotors (21, 22, 23, 24) which by way of corresponding control units (47, 48, 49, 51, 52) are connected to one another.

4. Device according to Claim 1,
**characterized in that**
the independent drives are connected to a central control unit (51).

5. Method for the controlled transportation of products (40) through the cutting stations (26, 27, 28) of a device (20) according to one of Claims 1 to 4 for cutting the peripheries of the products (40) to a downstream processing device, comprising the following method steps:
a) transporting the products through the cutting stations using a transportation installation (34) having at least one independent drive (22, 23) which is driven by way of a corresponding movement profile;
b) transferring the products to an outfeed transportation installation (39) having an independent drive (24), wherein the transportation speeds of the outfeed transportation installation and the transportation installation are substantially identical during the transfer;
c) adapting the production rate to a speed profile of the transportation installation of the downstream processing device, once the transfer to the outfeed transportation device (39) has taken place.

## Revendications

1. Dispositif (20) dévolu au rognage trilatéral simultané de produits (40) dans plusieurs postes de sectionnement (26, 27, 28), comprenant un pont supérieur commun (25) porte-couteaux qui peut être entraîné en un mouvement de levage, au moins des couteaux affectés au rognage de tranche de gouttière (29), ainsi qu'au rognage de tranche de tête et de tranche de queue (30, 31) desdits produits (40), pouvant être implantés sur ledit pont supérieur porte-couteaux ; un premier entraînement entraînant ledit pont supérieur (25) porte-couteaux, ainsi qu'un système de transport (34) muni de paires de courroies transporteuses (35, 36, 37, 38) situées côté tête et côté queue, en vue de transporter les produits (40) à travers les postes de sectionnement (26, 27, 28) dudit dispositif (20) ; et au moins un second entraînement (22, 23) entraînant le système de transport, les entraînements affectés (21) au système de levage, et (22, 23) audit système de transport, étant réalisés sous la forme d'entraînements autonomes indépendants les uns des autres, reliés les uns aux autres par l'intermédiaire d'un système de commande (47, 48, 49, 51),
**caractérisé par le fait**
**que** ledit dispositif est doté dans la direction (T) de transport des produits (40), en aval du système de transport (34) conçu pour transporter lesdits produits à travers les postes de sectionnement, d'un système supplémentaire (39) de transport d'évacuation pourvu d'un entraînement autonome indépendant (24), relié aux autres entraînements indépendants dudit dispositif par l'intermédiaire d'un système de commande (52).

2. Dispositif selon la revendication 1,
**caractérisé par le fait**
**que** le système (39) de transport d'évacuation comprend un entraînement asservi (24), un train d'entraînement (42) à courroie crantée, ainsi que des rouleaux (43, 44, 45, 46) affectés au transport des produits (40).

3. Dispositif selon la revendication 1,
**caractérisé par le fait**
**que** tous les entraînements indépendants sont réalisés sous la forme de servomoteurs (21, 22, 23, 24) reliés les uns aux autres par l'intermédiaire d'unités de commande (47, 48, 49, 51, 52) correspondantes.

4. Dispositif selon la revendication 1,
**caractérisé par le fait**
**que** les entraînements indépendants sont reliés à une unité de commande centrale (51).

5. Procédé dédié au transport contrôlé de produits (40), vers un dispositif de traitement implanté en aval, à travers les postes de sectionnement (26, 27, 28) d'un dispositif (20) conforme à l'une des revendications 1 à 4, dévolu au rognage des bords desdits produits (40), comprenant les étapes suivantes :
a) transport des produits, à travers les postes de sectionnement, à l'aide d'un système de transport (34) doté d'au moins un entraînement indépendant (22, 23) entraîné avec un profil de mouvement correspondant,
b) transfert desdits produits à un système (39) de transport d'évacuation pourvu d'un entraînement indépendant (24), sachant que les vitesses de transport dudit système de transport d'évacuation, et dudit système de transport, coïncident pour l'essentiel au cours du transfert,
c) à l'issue du transfert audit système (39) de transport d'évacuation, adaptation de la vitesse des produits à un profil de vitesse du système de transport du dispositif de traitement implanté en aval.
